# FASCICULE DE BREVET EUROPEEN

(11) **EP 1 770 022 B1**
(45) Date de publication et mention de la délivrance du brevet: **11.02.2009**
(21) Numéro de dépôt: 07000781.0
(22) Date de dépôt: 05.05.2006
(51) Int. Cl.: B65D 47/08

(54) **Capsule de fermeture**
Verschlusskappe
Closure

(30) Priorité: 09.05.2005 FR 0504619
(43) Date de publication de la demande: 04.04.2007
(62) Demande divisionnaire de: 06300443.6
(73) Titulaire: L'Oréal, 75008 Paris (FR)
(72) Inventeur: Delage, Jean-François, 92140 Clamart (FR)
(74) Mandataire: Tanty, François

(56) Documents cités:
- US-A- 5 573 127
- US-A1- 3 059 816
- US-A1- 4 209 100
- US-A1- 4 782 964

## Description

La présente invention concerne les récipients équipés de capsules de fermeture comportant une partie de base pourvue d'au moins un orifice de distribution et un couvercle pivotant relativement à la partie de base, selon le préamble de la revendication 1.

La demande de brevet japonais JP 1-66355 divulgue une capsule de fermeture comportant une partie de base comprenant une jupe filetée intérieurement, à visser sur le col du récipient, entourée par une jupe d'habillage extérieure. Un couvercle est articulé sur cette partie de base au moyen d'une charnière comportant une languette formant ressort, permettant d'assister le mouvement d'ouverture du couvercle. Un élément de commande d'ouverture peut coulisser sur la partie de base afin d'agir sur le couvercle et la charnière.

Une telle capsule n'est pas entièrement satisfaisante, notamment du point de vue esthétique, car au repos, lorsque le couvercle est fermé, l'élément de commande d'ouverture fait saillie vers l'avant d'une distance non négligeable.

La demande de brevet européen EP 0 699 591 divulgue une capsule comportant une jupe extérieure d'habillage qui est interrompue du côté opposé à la charnière pour recevoir l'élément de commande d'ouverture, lequel comporte un poussoir articulé sur la partie de base et un organe de poussée pouvant coulisser dans un renfoncement de la partie de base. L'organe de poussée comporte des rampes destinées à coopérer avec des reliefs du couvercle pour provoquer le soulèvement de celui-ci ainsi qu'une extrémité destinée à agir sur la languette formant ressort de la charnière. L'organe de poussée comporte une découpe oblongue dans laquelle est engagé un embout de distribution. Une telle découpe est susceptible de favoriser l'accumulation des salissures, de même que le renfoncement dans lequel coulisse l'organe de poussée.

La demande de brevet français FR 2 685 294 divulgue une capsule de fermeture de fonctionnement assez proche et susceptible de présenter les mêmes inconvénients.

US 4209100 décrit une capsule de fermeture selon le préambule de la revendication 1.

Le brevet US 6 834 769 décrit un récipient comportant une capsule de fermeture dans laquelle l'élément de commande d'ouverture coulisse à l'intérieur de la partie de base. L'élément de commande d'ouverture comporte une partie saillante, du côté opposé à la charnière, sur laquelle l'utilisateur doit appuyer pour ouvrir le couvercle. L'élément de commande d'ouverture doit être réalisé sous la forme d'une pièce rapportée, ce qui se répercute sur le coût de fabrication. De plus, la surface d'appui offerte à l'utilisateur est relativement faible, ce qui peut nuire au confort d'utilisation.

La demande de brevet européen EP 1 281 628 décrit une capsule de fermeture de réalisation similaire.

Il existe un besoin pour bénéficier d'une capsule de fermeture pouvant être réalisée facilement par moulage de matière plastique, qui soit esthétiquement plaisante, facile à utiliser et qui réduise le risque d'accumulation de salissures.

L'invention a pour objet, indépendamment ou en combinaison avec ce qui précède, une capsule de fermeture comportant :
- un couvercle muni d'un picot d'obturation,
- une partie de base sur laquelle le couvercle est articulé, la partie de base comportant un orifice de distribution agencé pour être obturé par le picot d'obturation lorsque le couvercle est fermé, l'orifice de distribution étant défini au moins partiellement par une surface annulaire contre laquelle le picot s'applique de manière étanche en position de fermeture, cette surface étant prolongée inférieurement par une portion d'accrochage agencée pour s'encliqueter sur un relief correspondant du picot d'obturation.

La surface précitée peut être prolongée par une ou plusieurs pattes élastiquement déformables agencées pour s'encliqueter dans une gorge annulaire formée sur le picot d'obturation.

Cette surface peut être dépourvue de prolongement coopérant avec le picot d'obturation du côté opposé à la face de l'élément de commande d'ouverture sur laquelle l'utilisateur appuie pour ouvrir le couvercle. Ainsi, l'ouverture du couvercle n'est pas gênée par un accrochage du picot sur la partie de base qui aurait tendance à augmenter alors que l'utilisateur appuierait.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, en perspective, un récipient réalisé conformément à l'invention, la capsule de fermeture étant fermée,
- la figure 2 représente le récipient de la figure 1, la capsule de fermeture étant ouverte,
- la figure 3 représente isolément, en perspective, la capsule de fermeture avant montage sur le corps du récipient,
- les figures 4 et 5 sont deux coupes schématiques de la capsule de la figure 3 respectivement selon IV-IV et V-V de celle-ci,
- la figure 6 est une coupe transversale schématique de la capsule de fermeture en-deça du plateau de la partie de base,
- la figure 7 est une vue en perspective illustrant le montage de la capsule de fermeture sur le récipient,
- les figures 8 et 9 sont des coupes longitudinales schématiques dans des plans respectivement parallèle et perpendiculaire au grand axe de la section transversale du récipient, avant le montage définitif de la capsule de fermeture sur le corps du récipient,
- les figures 10 et 11 sont des vues analogues aux figures 8 et 9 après fixation de la capsule de fermeture sur le col du récipient,
- les figures 12 à 14 sont des coupes longitudinales partielles illustrant le fonctionnement de l'élément de commande d'ouverture,
- les figures 15 et 16 représentent, en perspective, un autre exemple de récipient réalisé conformément à l'invention, la capsule de fermeture étant représentée respectivement ouverte et fermée,
- la figure 17 est une vue en perspective éclatée d'un récipient selon un autre exemple de mise en oeuvre de l'invention,
- la figure 18 représente la capsule de fermeture en place sur le corps du récipient, en position fermée,
- la figure 19 est une vue analogue à la figure 18, la capsule de fermeture étant en position d'ouverture,
- la figure 20 représente isolément, en perspective de dessus, l'élément de commande d'ouverture et le couvercle,
- la figure 21 représente isolément, en perspective de dessous, le couvercle et la partie de base,
- la figure 22 représente isolément, en perspective de dessous, l'élément de commande d'ouverture,
- la figure 23 est une coupe longitudinale, schématique et partielle, du récipient, la capsule de fermeture étant fermée,
- la figure 24 est une coupe longitudinale, schématique et partielle, du récipient dans un plan de coupe perpendiculaire à celui de la figure 23,
- la figure 25 est une vue analogue à la figure 24, la capsule de fermeture étant ouverte,
- les figures 26 et 27 illustrent la déformation des bras de l'élément de commande d'ouverture lorsque l'utilisateur appuie sur l'élément de commande d'ouverture,
- les figures 28 à 39 illustrent le procédé de fabrication de la capsule de fermeture des figures 17 à 27,
- les figures 40 à 42 représentent en coupe, de manière schématique et partielle, une variante de réalisation,
- la figure 43 représente un détail de la figure 41, et
- la figure 44 représente de manière schématique, en perspective de dessous, la partie de base.

Le récipient 1, représenté aux figures 1 et 2, comporte un corps 2 sur lequel est fixée une capsule de fermeture 3.

Dans l'exemple considéré, le récipient 1 présente une forme allongée selon un axe longitudinal X et le corps 2 présente en section transversale une forme oblongue, allongée selon un grand axe Z.

La capsule de fermeture 3, que l'on a représentée isolément sur les figures 3 à 6, comporte une partie de base 5 pourvue d'un orifice de distribution 6, un couvercle 7 articulé sur la partie de base 5 autour d'un axe Y sensiblement parallèle au grand axe Z et un élément de commande d'ouverture 8 mobile relativement à la partie de base dans une direction généralement perpendiculaire à l'axe d'articulation Y.

Le couvercle 7 est relié à la partie de base par une charnière film 10 comportant deux parties disposées de part et d'autre d'une languette 12 formant ressort, parfois encore appelée genouillère, passant par un état de contrainte maximale dans une position intermédiaire entre la position fermée et la position ouverte, de manière à assister le mouvement d'ouverture du couvercle 7 et faire en sorte que ce dernier, une fois ouvert, conserve sa position.

Le couvercle 7 comporte un picot 14 d'obturation de l'orifice 6, pourvu d'au moins un relief 15 configuré pour s'encliqueter sur le bord inférieur 16 de l'orifice 6 lorsque le couvercle 7 est complètement fermé.

La partie de base 5 comporte d'une part un plateau 20 allongé selon un grand axe W et sur la face supérieure duquel débouche l'orifice 6 et d'autre part une portion 22, s'étendant sous le plateau 20, servant à la fixation sur un col 24 du récipient, lequel est apparent sur la figure 7.

Dans l'exemple considéré, la portion 22 se présente sous la forme d'une jupe de montage tubulaire d'axe K, pourvue inférieurement sur sa face radialement intérieure d'un bourrelet annulaire 23 destiné à s'encliqueter sur un bourrelet correspondant 26 du col 24. La portion 22 comporte en outre dans l'exemple considéré deux encoches 28 agencées pour recevoir des nervures 30 du col 24, de manière à ce que le grand axe W du plateau 20 soit sensiblement parallèle au grand axe Z du corps 2.

Une lèvre annulaire d'étanchéité 33 destinée à s'appliquer sur la surface radialement intérieure du col 24 se raccorde sur la face inférieure du plateau 20.

L'élément de commande d'ouverture 8 comporte une jupe tubulaire 40 qui s'étend tout autour du col 24, et qui présente dans l'exemple considéré, en section transversale, une forme sensiblement homothétique de celle du corps 2, comme on peut le voir sur les figures 1 et 2.

La jupe 40 est prolongée en partie supérieure par un retour 41 dirigé vers l'intérieur. Ce retour 41 est recouvert partiellement par le plateau 20 lorsque la capsule 3 est fixée sur le col du récipient 2, comme on peut le voir sur la figure 2.

La jupe 40 de l'élément de commande d'ouverture 8 est reliée à la portion 22 de la partie de base 5 par l'intermédiaire dans l'exemple considéré de deux bras 45 élastiquement déformables, présentant chacun sensiblement la forme d'une période de sinusoïde. Les bras 45 rejoignent la jupe 40 et la portion 22 en des emplacements situés sensiblement dans un plan contenant le grand axe W de la capsule 3. Lorsque cette dernière est moulée, les bras 45 s'étendent sensiblement dans le prolongement du retour 41, perpendiculairement à l'axe K de la portion 22. L'écartement *d* entre le plateau 20 et le retour 41 est alors par exemple de l'ordre de 5 mm, ce qui facilite la réalisation de la capsule par moulage d'une matière thermoplastique, par exemple une polyoléfine.

Lors du montage de la capsule sur le corps du récipient, les bras 45 peuvent se déformer obliquement vers le bas pour permettre à la portion 22 de s'encliqueter sur le col 24, comme illustré à la figure 10.

L'élément de commande d'ouverture 8 comporte des montants 49 s'étendant sensiblement parallèlement à l'axe K de part et d'autre de la portion 22 et destinés à coopérer avec des surfaces de guidage 50 formées par des épaulements de la paroi supérieure transversale 52 du corps 2, sur laquelle se raccorde inférieurement le col 24. Ces surfaces de guidage 50 sont orientées sensiblement perpendiculairement au grand axe Z du récipient. La coopération des montants 49 et des surfaces 50, par appui des montants 49 sur ces dernières, assure le guidage en translation de la jupe 40 selon une direction perpendiculaire au grand axe W.

Lors du montage de la capsule de fermeture 3 sur le corps du récipient 2, le couvercle 7 étant rabattu sur le plateau 20, la jupe 40 vient tout d'abord en appui contre la paroi transversale supérieure 52 du récipient, à la périphérie de celle-ci, comme on peut le voir sur les figures 8 et 9.

Lorsqu'une poussée est exercée sur le couvercle 7 en direction du corps 2, le plateau 20 se rapproche du retour 41 et la portion 22 se fixe par encliquetage sur le col 24, comme on peut le voir sur les figures 10 et 11. Le jeu final entre le plateau 20 et le retour 41 est de 0,2 à 0,5 mm, par exemple.

L'élément de commande d'ouverture 8 comporte, du côté opposé à la surface 100 sur laquelle l'utilisateur appuie pour commander l'ouverture, une patte 60 destinée à agir sur la languette formant ressort 12, afin de pousser cette dernière jusqu'au point de déclenchement amenant le couvercle à s'ouvrir.

L'élément de commande d'ouverture 8 est également agencé pour agir sur un relief 63 du couvercle 7 afin de provoquer un début de soulèvement du couvercle et notamment le désengagement du picot d'obturation 14, comme illustré à la figure 12.

Dans l'exemple considéré, le relief 63 se présente sous la forme d'une dent réalisée à proximité du bord du couvercle qui est opposé à la charnière 10.

Le plateau 20 comporte, sur son bord opposé à la charnière 10, une ouverture 66 pour le passage de la dent 63. Le retour 41 comporte une encoche 70 dont le fond 71 peut venir en appui contre une face inclinée de la dent 63, de manière à provoquer le soulèvement du couvercle lors du déplacement de la jupe 40, comme on peut le voir sur la figure 12.

La patte 60 présente, dans l'exemple illustré, une forme d'équerre et son extrémité libre 72 se situe, lorsque la capsule de fermeture 3 est en place sur le récipient, à un niveau légèrement supérieur à celui de l'axe de rotation Y du couvercle.

Lorsque l'utilisateur appuie sur l'organe de commande d'ouverture 8 dans le sens de la flèche O, la patte 60 en forme d'équerre appuie par son extrémité 72 sur la languette formant ressort 12 jusqu'à ce que celle-ci passe par son état de contrainte maximale, la fin du mouvement d'ouverture du couvercle étant assurée par la restitution de l'énergie accumulée dans la languette formant ressort 12.

Lors du déplacement de l'organe de commande d'ouverture 8 pour ouvrir le couvercle, les bras 45 se sont déformés élastiquement. Une fois que l'utilisateur cesse d'appuyer sur la jupe 40 et relâche celle-ci, les bras 45 peuvent la ramener sensiblement dans sa position initiale, comme illustré à la figure 14.

On a représenté aux figures 15 et 16 un récipient 1 comportant une capsule de fermeture 3 et un corps 2 qui se présente sous la forme d'un tube souple. Dans cet exemple, le corps 2 présente en partie supérieure une section transversale sensiblement circulaire et la jupe 40 présente également, en section transversale, une forme sensiblement circulaire.

On va maintenant décrire en se référant aux figures 17 à 27 une variante de réalisation du récipient.

Cet exemple se distingue de celui des figures 1 à 14 notamment par la manière dont l'élément de commande d'ouverture 8 est relié à la partie de base 5.

Les bras 45 précédemment décrits sont remplacés par des bras 110 qui s'étendent chacun entre deux régions opposées 111 et 112 du bord radialement intérieur du retour 41, comme on peut le voir sur les figures 20 et 22 notamment. Chaque bras 110 présente une portion incurvée 114 adaptée à épouser sensiblement la forme de la portion 22 de la partie de base servant à sa fixation sur le col 24 du récipient, lorsque l'utilisateur n'exerce aucune pression sur l'élément de commande d'ouverture 8. La portion 22 comporte, dans l'exemple considéré, une jupe de montage agencée pour s'encliqueter sur le col 24.

Les portions incurvées 114 se raccordent au bord 111 par des portions 120 parallèles entre elles et perpendiculaires toutes deux au grand axe W. Les portions incurvées 114 se raccordent au bord 112 par des portions rectilignes 122 qui divergent légèrement en direction du bord 112.

Lorsque l'élément de commande d'ouverture 8 est en place sur la partie de base 5, les bras 110 sont encliquetés entre le plateau 20 et des reliefs 148 portés par la portion 22, comme on peut le voir sur la figure 23 notamment.

Lorsque l'utilisateur appuie sur la jupe 40 pour provoquer l'ouverture du couvercle, les bras 110 se déforment élastiquement, comme illustré à la figure 27. Chaque coude 126 formé à la jonction des portions incurvée 114 et rectiligne 122 demeure, au terme du déplacement de la jupe 40, du même côté du demi-plan contenant l'axe de l'orifice de distribution 6 et le grand axe W, de telle sorte que lorsque l'utilisateur relâche l'élément de commande d'ouverture 8, les bras 110 tendent à ramener ce dernier dans sa position initiale, représentée à la figure 26.

Le corps 2 du récipient peut comporter un renfoncement 140, comme illustré à la figure 17, et la jupe 40 peut présenter du côté où l'utilisateur appuie une extension 141 épousant la forme de ce renfoncement 140, comme illustré aux figures 18 et 19.

La capsule de fermeture 3 peut être fabriquée dans un même moule, comme on va maintenant le décrire en se référant aux figures 28 à 39.

Le moule 200 utilisé comporte une première partie 201 et une deuxième partie 202 qui définissent une première cavité 203 pour le moulage de la partie de base et du couvercle et une deuxième cavité 204 qui peut être sans communication avec la cavité 203, pour le moulage de l'élément de commande d'ouverture 8.

La matière est injectée dans les cavités 203 et 204, dans l'exemple considéré, par des canaux d'injection respectifs 205 et 206.

La cavité 203 est définie entre d'une part des pièces 210 et 218 appartenant à la deuxième partie 202 du moule, et d'autre part des tiroirs latéraux 211 et 212 et des pièces 213 et 215 appartenant à la première partie 201 du moule.

La cavité 204 est définie entre d'une part la pièce 210 et d'autre part la pièce 215, les tiroirs 211 et 212, une pièce 220 et un poussoir d'extraction 219.

Le moule étant fermé, on procède au remplissage des cavités 203 et 204.

Il peut s'agir d'une même matière thermoplastique avec des couleurs différentes et/ou de matières chimiques différentes.

L'injection peut avoir lieu simultanément dans les cavités 204 et 203, comme illustré à la figure 30.

Après l'injection, la deuxième partie du moule 202 est éloignée de la première, comme illustré aux figures 32 et 33. Les tiroirs 211 et 212 peuvent être écartés comme illustré sur la figure 34.

Ensuite, comme illustré aux figures 36 et 37, le poussoir 219 peut être relevé afin d'amener les bras 110 à s'encliqueter derrière les dents 148 de la portion 22 de la partie de base 5

L'extraction complète de la capsule de fermeture peut ensuite avoir lieu en prolongeant la course vers le haut du poussoir 219, comme illustré aux figures 38 et 39.

Quelque soit la manière dont l'élément de commande d'ouverture 8 est relié à la partie de base 5, la jupe 40 de l'élément de commande d'ouverture 8 peut être réalisée, comme illustré à la figure 40, de manière à ce que sa course d'enfoncement s'effectue, avant que la dent 63 ne vienne en appui contre le bord du retour 41, sur une distance M supérieure à la distance m de laquelle la jupe 40 fait éventuellement saillie vers l'avant par rapport au bord libre 170 du couvercle 7.

Ainsi, le bord 170 peut s'opposer à un enfoncement accidentel de la jupe 40 lors du transport du récipient par exemple, en venant à l'aplomb de la jupe 40 avant que celle-ci n'appuie par le retour 41 contre la dent 63, comme illustré aux figures 41 et 42.

Selon l'invention, l'orifice de distribution 6 peut être défini par une surface annulaire 180, par exemple cylindrique, prolongée inférieurement par des pattes 181 pouvant comporter des dents 182 destinées à s'encliqueter dans une gorge correspondante 183 du picot d'obturation 14, comme illustré aux figures 42 à 44.

La surface 180 peut ne pas être prolongée, du côté de la charnière du couvercle, par une patte 181 pourvue d'une dent 182, de manière à faciliter l'ouverture du couvercle.

Le picot d'obturation et l'orifice de distribution peuvent être réalisés conformément à l'enseignement de la demande de brevet US 2005/0173366.

La capsule peut se fixer sur le col autrement que par encliquetage, par exemple par serrage.

La coopération du corps du récipient et de l'organe de commande d'ouverture peut s'effectuer encore différemment, d'autres reliefs que les épaulements étant par exemple réalisés sur la paroi transversale supérieure du récipient.

L'expression « comportant un » doit être comprise comme étant synonyme de « comportant au moins un », sauf si le contraire est spécifié.

## Revendications

1. Capsule de fermeture (3) comportant :
- un couvercle (7) muni d'un picot d'obturation (14),
- une partie de base (5) sur laquelle le couvercle est articulé, la partie de base comportant un orifice de distribution (6) agencé pour être obturé par le picot d'obturation lorsque le couvercle est fermé, l'orifice de distribution étant défini au moins partiellement par une surface annulaire (180) contre laquelle le picot (14) s'applique de manière étanche en position de fermeture, **caractérisé par le fait que** cette surface est prolongée inférieurement par une portion d'accrochage (182) agencée pour s'encliqueter sur un relief correspondant du picot d'obturation.

2. Capsule selon la revendication 1, la surface (180) étant prolongée par une ou plusieurs pattes (181) élastiquement déformables agencées pour s'encliqueter dans une gorge annulaire formée sur le picot d'obturation.

3. Capsule selon la revendication 1 ou 2, la surface (180) n'étant pas prolongée, du côté de la charnière du couvercle, par une patte (181) pourvue d'une dent (182), de manière à faciliter l'ouverture du couvercle.

## Claims

1. Closure cap (3) comprising:
- a lid (7) furnished with a stopper post (14),
- a base portion (5) on which the lid is articulated, the base portion comprising a delivery orifice (6) arranged in order to be stopped by the stopper post when the lid is closed, the delivery orifice being defined at least partially by an annular surface (180) against which the post (14) is pressed in a sealed manner in the closed position, **characterized in that** this surface is extended underneath by a coupling portion (182) arranged so as to snap onto a corresponding protrusion of the stopper post.

2. Capsule according to Claim 1, the surface (180) being extended by one or more elastically deformable gusset plates (181) arranged so as to snap into an annular groove formed on the stopper post.

3. Capsule according to Claim 1, or 2, the surface (180) not being extended, on the side of the hinge of the lid, by a gusset plate (181) provided with a tooth (182), so as to make it easier to open the lid.

## Patentansprüche

1. Verschlusskapsel (3), die aufweist:
- einen Deckel (7), der mit einem Verschlussstift (14) ausgestattet ist,
- einen Basisabschnitt (5), auf dem der Deckel gelenkig angebracht ist, wobei der Basisabschnitt eine Auslass- bzw. Verteileröffnung (6) aufweist, die eingerichtet ist, um durch den Verschlussstift verschlossen zu werden, wenn der Deckel geschlossen ist, wobei die Auslass- bzw. Verteileröffnung zumindest teilweise durch eine ringförmige Oberfläche (180) definiert ist, gegen die der Stift (14) in einer dichtenden Weise in einer Verschlussposition anliegt,
**dadurch gekennzeichnet, dass** diese Oberfläche unterhalb durch einen Verhackungs- bzw. Verrastungsabschnitt (182) verlängert ist, der eingerichtet ist, um mit einer zu dem Verschlussstift korrespondierenden Oberflächenstruktur zu verrasten bzw. darin einzurasten.

2. Kapsel nach Anspruch 1, wobei die Oberfläche (180) durch eine oder mehrere Klauen (181) verlängert ist, die elastisch deformierbar sind, die eingerichtet sind, um mit einem ringförmigen Hals, der um die Auslass- bzw. Verteileröffnung ausgebildet ist, zu verrasten.

3. Kapsel nach einem der Ansprüche 1 oder 2, wobei die Oberfläche (180) auf der Seite des Scharniers des Deckels nicht durch eine Klaue (181), die mit einem Zahn (182) ausgestattet ist, verlängert ist, in der Weise, um die Öffnung des Deckels zu erleichtern.
